# EUROPÄISCHE PATENTSCHRIFT

(11) **EP 2 515 387 B1**
(45) Veröffentlichungstag und Bekanntmachung des Hinweises auf die Patenterteilung: **01.06.2016**
(21) Anmeldenummer: 11003243.0
(22) Anmeldetag: 18.04.2011
(51) Int. Cl.: H01R 9/03, H01R 13/50, H01R 13/504, H01R 13/6582, H01R 13/6592, H01R 107/00, H05K 5/00, H05K 5/02

(54) **Stecker**
Plug
Prise mâle

(43) Veröffentlichungstag der Anmeldung: 24.10.2012
(73) Patentinhaber: Eberspächer catem GmbH & Co. KG, 76863 Herxheim (DE)
(72) Erfinder: Niederer, Michael, 76889 Kapellen Drusweiler (DE); Morgen, Christian, 76761 Rülzheim (DE); Körner, Frank, 76707 Hambrücken (DE)
(74) Vertreter: Grünecker Patent- und Rechtsanwälte PartG mbB

(56) Entgegenhaltungen:
- DE-A1-102006 012 194
- DE-U1-202004 014 020
- US-A- 4 493 525
- US-A1- 2004 121 647
- US-A1- 2008 132 122

## Beschreibung

Die vorliegende Erfindung betrifft einen Stecker, insbesondere einen Stecker für die elektrische Anbindung eines Verbrauchers in einem Kraftfahrzeug. Insbesondere betrifft die vorliegende Erfindung einen Stecker, der geeignet ist, mit hoher Spannung betriebene Geräte in einem Kraftfahrzeug elektrisch an eine Spannungsversorgung anzuschließen. Solche Hochvolt-Verbraucher kommen zunehmend insbesondere im Rahmen der Herstellung von Elektrofahrzeugen in Betracht.

Die US 4,493,525 beschreibt einen Stecker, der ein Steckergehäuse mit einem eine Kabelführung ausbildendes Steckerbasisteil und ein vier Öffnungen aufweisendes Gehäusekopfteil umfasst, die unter Zwischenlage einer Schirmanbindung miteinander verbunden sind. Die Schirmanbindung liegt endseitig außen an dem Steckergehäuse frei. Sie besteht aus zwei schalenförmigen Teilen, die mit einem Abschirmungsnetz des Kabels kontaktiert sind, welches von einer Hülse außenumfänglich gegen die Schirmanbindung gedrückt wird. An dem Gegenstecker sind ein Massering und Kontaktgabeln für die Sicherung elektrischen Kontakte vorgesehen.

Dabei will die vorliegende Erfindung besonders bevorzugt einen Stecker angeben, mit dem elektrische Heizvorrichtungen in einem Kraftfahrzeug an ein Bordnetz angeschlossen werden können.

Zur Lösung dieses Problems wird mit der vorliegenden Erfindung ein Stecker mit den Merkmalen von Anspruch 1 vorgeschlagen. Dieser Stecker hat in an sich bekannter Weise ein Steckergehäuse mit einer Kabeldurchführung. Die Kabeldurchführung ist eine zum Innern des Steckers führende Öffnung, durch welches das anzubindende Kabel üblicherweise unter Verbleib des Kabelmantels in das Steckergehäuse hineingeschoben werden kann. Des Weiteren hat das Steckergehäuse eine Öffnung, die einem elektrischen Kontakt zugeordnet ist. Dabei kann es sich um eine Öffnung handeln, die von dem besagten elektrischen Kontakt überragt ist. Eine solche Ausgestaltung wird üblicherweise bei einem männlichen Stecker zur Anwendung kommen. Ebenso gut ist denkbar, dass die besagte Öffnung zu einem im Wesentlichen in dem Steckergehäuse aufgenommenen elektrischen Steckkontakt führt, d.h. der Stecker als weibliches Element einer Steckerverbindung ausgeformt ist.

Die vorliegende Erfindung will insbesondere einen Stecker angeben, der in verbesserter Weise abgeschirmt und mit dieser Abschirmung an ein Gehäuse eines Verbrauchers leitend angeschlossen werden kann, um eine vollständige Abschirmung zwischen dem Gehäuse des Verbrauchers und der Abschirmung des Kabels zu erreichen. Im Hinblick darauf hat der erfindungsgemäße Stecker eine außen an dem Steckergehäuse freiliegende Schirmanbindung. Diese Schirmanbindung ist leitend mit einer Abschirmung des Kabels verbunden, vorzugsweise in einer nachstehend noch näher zu erläuternden Art. Zur Schirmanbindung ist jedenfalls das Steckergehäuse zumindest zweiteilig ausgebildet mit einem die Kabeldurchführung ausbildenden Gehäusebasisteil und einem wenigstens eine Öffnung aufweisenden Gehäusekopfteil. Diese beiden Teile sind miteinander verbunden, und zwar unter Zwischenlagerung der besagten Schirmanbindung, so dass diese von der Außenseite des Gehäuses zwischen den beiden Gehäuseteilen nach innen geführt und dort mit der Abschirmung des Kabels kontaktiert werden kann.

Die Schirmanbindung umfasst mehrere auf dem Umfang des Steckergehäuses verteilt angeordnete Abschirmkontakte, die an dem freien Ende von beweglich in dem Steckergehäuse gehaltenen Federarmen der Schirmanbindung ausgebildet sind. Wenngleich auch andere Ausgestaltungen, beispielsweise mit einer rechtwinkligen Ausrichtung des zugeführten Kabels relativ zu der Erstreckungsrichtung der Steckkontakte denkbar sind, wird mit der vorliegenden Erfindung im Besonderen eine Ausgestaltung des Steckers bevorzugt, bei welcher das zugeführte Kabel koaxial zu der Erstreckungsrichtung der Steckkontakte liegt. Bei dieser Ausgestaltung erstrecken sich die Federarme zumindest überwiegend in Längsrichtung des zugeführten Kabels, so dass die federnde Ausgleichsbewegung zu einer radialen Bewegung der Abschirmkontakte führt. Ein Gehäuse eines Verbrauchers hat hierzu korrespondierend eine üblicherweise zylindrisch ausgebildete Aufnahme, in welche die Abschirmkontakte eingeschoben werden. Diese können hierfür an ihrem in Einführrichtung vorderen Ende leicht abgeschrägt ausgebildet sein, um ein Verdrängen der Abschirmkontakte radial nach innen zu begünstigen. Mit der elastischen Rückstellung legen sich die Steckkontakte schließlich an die Innenumfangsfläche der Aufnahme an.

Gemäß einer bevorzugten Weiterbildung der vorliegenden Erfindung sind das Gehäusebasisteil und das Gehäusekopfteil sich in Kabelerstreckungsrichtung überdeckend ausgebildet. Dies erfolgt üblicherweise dadurch, dass das Gehäusebasisteil mit einem Glockenende ausgeformt wird, in welches ein Spitzende des Gehäusekopfteils hineinragt, vorzugsweise unter Ausbildung eines Ringspaltes, der üblicherweise zylinderförmig ausgebildet ist und in dem die Federarme radial beweglich gehalten sind, derart, dass der notwendige Federweg zur elastischen Anlage an die gehäuseseitige Aufnahme durch freies Verschwenken den Federarme in den Ringspalt erfolgen kann.

Die Kontaktierung zwischen der Schirmanbindung und der Kabelabschirmung, d.h. einem üblicherweise vom Kabelmantel umgebenen leitenden Gewebe kann auf verschiedene Weisen erfolgen, so beispielsweise über eine Klemmhülsenanordnung, in welche die Kabelabschirmung eingebracht und unter Klemmen elektrisch mit der Schirmanbindung verbunden wird. Allerdings wird mit der vorliegenden Erfindung eine Ausgestaltung bevorzugt, die bei angemessener Vorbereitung des Kabels zwangsläufig zu einer Kontaktierung zwischen den Abschirmkontakten der Kabelabschirmung führt. Diese Verbindung erfolgt vorzugsweise zwangsläufig beim Einbringen der Abschirmung in die Schirmanbindung, wobei diese vorzugsweise so ausgebildet ist, dass sich hierbei auch eine Zugentlastung des Kabels ergibt. Zugkräfte werden danach direkt über die Abschirmung in das Steckergehäuse eingeleitet.

Mit Blick auf eine möglichst einfache elektrische Kontaktierung zwischen der Kabelabschirmung und der Schirmanbindung umfasst diese vorzugsweise eine Ringfläche, deren Bohrung durch Kontaktstege überragt wird. Diese Kontaktstege sind derart angepasst, dass eine von dem Kabelmantel befreite und stirnseitig das Ende des Kabelmantels überragende Abschirmung von den Kontaktstegen radial nach innen gedrückt und gegen die freigelegten elektrischen Adern bzw. einen Innenmantel des Kabels angedrückt wird. Hierdurch ergibt sich eine elektrische Kontaktierung zwischen der Kabelabschirmung und der Schirmanbindung. Die Kontaktstege sind üblicherweise schräg nach innen geneigt, so dass diese eine sich in Einführrichtung verjüngende trichterförmige Ausgestaltung ausformen, die das Einführen des den freigelegten Kabelmantel überragenden Teils des zugeführten Kabels erleichtern. Dabei ist regelmäßig darauf zu achten, dass die Kontaktstege nicht scharfkantig gegen die Schirmanbindung drücken, was üblicherweise dadurch verwirklicht wird, dass die Kontaktstege eine ballige und mit der Kabelabschirmung zusammenwirkenden Oberfläche aufweisen.

Gemäß einer bevorzugten Weiterbildung der vorliegenden Erfindung weist die besagte Ringfläche wenigstens eine Bohrung auf, die von einem Zapfen durchragt ist, der von einer Stirnseite des Gehäusekopfteiles abragt. Der in der Bohrung befindliche Zapfen bewirkt eine verdrehfeste Sicherung der Abschirmanbindung an dem Gehäusekopfteil und erlaubt ferner das Vormontieren der Schirmanbindung an dem Gehäusekopfteil.

Das Gehäusebasisteil bildet vorzugsweise zu jedem Zapfen eine Zapfenaufnahme aus, in welcher der Zapfen zur verdrehsicheren Halterung des Gehäusekopfteils zusammen mit der Schirmanbindung aufgenommen ist. Eine Verdrehsicherung in diesem Sinne ist aber auch dann gegeben, wenn im montierten Zustand eine gewisse Verdrehbewegung zwischen dem Gehäusebasisteil und dem Gehäusekopfteil möglich ist.

Gemäß einer weiteren bevorzugten Ausgestaltung der vorliegenden Erfindung hat der Zapfen einen verdickten Zapfenkopf, dem gehäusebasisseitig ein Anschlag zugeordnet ist. Vermöge diese Ausgestaltung sind Gehäusebasisteil und Gehäusekopfteil auch in Längsrichtung unverlierbar miteinander verbunden. Das Gehäusekopfteil kann jedenfalls nicht in Längsrichtung der Zapfen aus dem Gehäusebasisteil herausgezogen werden.

Gemäß einer weiteren bevorzugten Ausgestaltung der vorliegenden Erfindung hat die Gehäusebasis eine Dichtlippe zur dichtenden Anlage an ein den Stecker aufnehmendes Gehäuse. Diese Dichtlippe ist aus einer Komponente gebildet, die eine geringere Härte als das das Gehäusebasisteil ausbildende Material hat. Es wird davon ausgegangen, dass das Steckergehäuse und die unmittelbar an dem Steckergehäuse ausgeformten Funktionsflächen üblicherweise aus Kunststoff ausgebildet sind und dass lediglich der bzw. die Steckkontakte aus einem elektrisch leitenden Material ausgeformt sind.

Nach einer weiteren bevorzugten Ausgestaltung der vorliegenden Erfindung weist die Kabeldurchführung wenigstens eine an den Kabelmantel anlegbare Kabeldichtlippe auf. Auch diese Dichtlippe hat eine geringere Härte als das das Gehäusebasisteil ausbildende Material. Vorzugsweise sind die Dichtlippe und die wenigstens eine Kabeldichtlippe aus identischem Material, beispielsweise einem thermoplastischen Elastomer gebildet. Dabei wird vorzugsweise davon ausgegangen, dass die besagten Dichtelemente durch Umspritzen eines Grundkörpers eines Gehäuseschalenelementes des Gehäusebasisteils hergestellt sind, wobei mehrere Gehäuseschalenelemente das Gehäusebasisteil ausformen. Dieses Umspritzen erfolgt üblicherweise über einen einzigen Anspritzpunkt, so dass über diesen einzigen Anspritzpunkt sowohl an dem in Einführrichtung vorderen Ende des Gehäusebasisteils die Dichtlippe als auch am hinteren Ende im Bereich der Kabeldurchführung die wenigstens eine Kabeldichtlippe ausgebildet wird.

Im Hinblick darauf ist es zu bevorzugen, das Gehäusebasisteil aus wenigstens zwei, vorzugsweise identisch ausgebildeten Gehäuseschalenelementen auszubilden, die unter Einschluss einer randseitig an den Gehäuseschalenelementen ausgebildeten Gehäuseabdichtlippen gefügt sind. Im Falle von zwei Gehäuseschalenelementen sind diese als Halbschalen ausgebildet und haben an ihren aneinanderliegende Randseiten eine die Abdichtung begünstigende Kontur mit einer vorspringenden Dichtlippe, die vorzugsweise in einer Dichtnut an dem anderen Gehäuseschalenelement im Eingriff ist, so dass die gefügten Gehäuseschalenelemente ein in Umfangsrichtung abgedichtetes Gehäusebasisteil ausformen.

Gemäß einer weiteren bevorzugten Ausgestaltung der vorliegenden Erfindung ist das Gehäusekopfteil aus wenigstens zwei Gehäusekopfsegmenten ausgebildet, die über ein Filmscharnier miteinander verbunden sind. Mit Blick auf eine leichte Verkabelung des Steckers hat wenigstens eines der Gehäusekopfelemente eine randseitig offene und zu einer Steckkontaktaufnahme führende Einführnut. Diese Nut erstreckt sich vorzugsweise in Umfangsrichtung des Gehäusekopfteils, üblicherweise in Umfangsrichtung und ist dementsprechend zu einer Randfläche, die sich im Wesentlichen parallel zu der Erstreckungsrichtung des Steckkontaktes erstreckt, offen. Eine elektrische und mit einem Steckkontaktelement verbundene Ader eines angeschlossenen Kabels kann dementsprechend seitlich in die Nut eingeführt werden so, dass der entsprechende Steckkontakt in der Steckkontaktaufnahme angeordnet wird. Diese Lage des besagten Steckkontaktes wird vorzugsweise dadurch endgültig gesichert, dass die Einführnut im gefügten Zustand innerhalb des Gehäusebasisteils befindlich ist, wobei das Zusammenwirken von Gehäusebasisteil und Gehäusekopfteil ein Herausdrängen der Kabelader aus der Nut verhindert.

Weitere Einzelheiten und Vorteile der vorliegenden Erfindung ergeben sich aus der nachfolgenden Beschreibung eines Ausführungsbeispiels in Verbindung mit der Zeichnung. In dieser zeigen:
- Figur 1: eine perspektivische Explosionsdarstellung eines Ausführungsbeispiels eines Steckers;
- Figur 2: das in Figur 1 gezeigte Ausführungsbeispiel des Steckers im zusammengebauten Zustand;
- Figur 3: eine Schnittansicht des in den Figuren 1 und 2 gezeigten Ausführungsbeispiels nach Anbindung an das Gehäuse eines Verbrauchers und
- Figur 4: eine Längsschnittdarstellung des in den Figuren 1 bis 3 gezeigten Steckers mit Kabel.

Das in den Figuren 1 bis 4 gezeigte Ausführungsbeispiels eines Steckers umfasst ein zweiteiliges Steckergehäuses 2 mit einem Gehäusebasisteil 4 und einem Gehäusekopfteil 6, die im gefügten Zustand teilweise ineinander gesteckt sind. Hierzu hat das Gehäusebasisteil 4 ein Glockenende 8, in welches ein Spitzende 10 des Gehäusekopfteils 6 passt. Das Glockenende 8 und das Spitzende 10 sind vorliegend rotationssymmetrisch und mit zylindrischer Umfangsfläche ausgebildet. Im gefügten Zustand (vgl. Figur 3) lassen das Glockenende 8 und das Spitzende 10 zwischen sich einen Ringspalt 12 frei. In diesem Ringspalt 12 erstrecken sich Federarme 14 einer mit Bezugszeichen 16 gekennzeichneten Schirmanbindung. Die Federarme 14 gehen von einem Ringsegment 18 ab, dessen Bohrung 20 durch eine Vielzahl von Kontaktstegen 22 radial nach innen überragt sind. Die Kontaktstege 22 sind in axialer Richtung zu dem in Einführrichtung vorderen Ende des Gehäusebasisteiles 4 umbogen und bilden dementsprechend eine Trichteröffnung 24 aus. Die Kontaktstege 22 sind in Umfangsrichtung voneinander durch durch Stanzen gebildete Schlitze getrennt. In gleicher Weise voneinander getrennt sind die Federarme 14. Das Ringsegment 18 bildet dabei eine Basis der Schirmanbindung 16 aus, um welche sowohl die Federarme 14 als auch die Kontaktstege 22 verschwenkbar sind. Der Außendurchmesser des Ringsegmentes 18 und der hiervon im Wesentlichen rechtwinklig abgehenden Federarme 14 ist derart bemessen, dass ein Außenumfang eines durch die Federarme 14 gebildeten Kranzes 26 in etwa dem Innenumfang des Glockenendes 8 entspricht.

Das Ringsegment 18 hat in gleichmäßigem Abstand in Umfangsrichtung verteilt ausgebildete Bohrungen 28. Das innere stirnseitige Ende des Gehäusekopfteiles 4 ist von Zapfen 30 überragt, die einen verdickten Zapfenkopf 32 aufweisen. Korrespondierend hierzu hat das Gehäusebasisteil 4 Zapfenaufnahmen 34 zur verdrehsicheren Halterung des Gehäusebasisteils 4 relativ zu dem Gehäusekopfteil 6. Die Zapfenaufnahmen 34 bilden dabei in Richtung auf das Gehäusekopfteil 6 Anschläge 36 für die Zapfenköpfe 32 aus, so dass das Gehäusebasisteil 4 und das Gehäusekopfteil 6 auch in axialer Richtung bezogen auf die Längserstreckung eines zugeführten Kabels 38 unverlierbar miteinander verbunden sind.

Das Gehäusebasisteil 4 besteht aus zwei Gehäuseschalenelementen 40, die identisch ausgebildet sind und jeweils zwei sich in Umfangsrichtung öffnende Aufnahmen 42 für an der gegenüberliegenden Randseite der Gehäuseschalenelemente 40 ausgebildete und die Randseite überragende Verriegelungszapfen 44 ausbildet. Jeweils eine freie Randseite einer Gehäuseschale 40 weist eine Gehäusebasisdichtlippe 46 auf, die eine der mit Bezugszeichen 48 gekennzeichneten Randseiten der jeweiligen Gehäuseschalenelemente 40 überragt und in einer korrespondierend hierzu an der anderen Randseite des anderen Gehäuseschalenelementes 40 ausgeformten Dichtnut im Eingriff ist, so dass die beiden Gehäuseschalenelemente 40 im gefügten Zustand in Umfangsrichtung abgedichtet sind. Diese Gehäusebasisdichtlippen 46 sind jeweils einteilig mit Segmenten einer Kabeldichtlippe 50, die im Bereich einer Kabeldurchführung 52 des Gehäusebasisteils 4 ausgeformt sind, und Segmenten einer Dichtlippe 54, die an dem in Einführrichtung freien Ende des Gehäusebasisteils 4 zur dichtenden Anlage an ein Gehäuse 56 (vgl. Figur 3) angeordnet sind, verbunden. Das Ausbilden der Gehäusebasisdichtlippe 46 sowie der Segmente der Kabeldichtlippe 50 und der Dichtlippe 54 erfolgt üblicherweise durch Umspritzen eines Grundkörpers der jeweiligen Gehäuseschalenelemente 40 über einen einzigen Anspritzpunkt. Die jeweiligen Segmente von Kabeldichtlippe 50 und Dichtlippe 54 bilden im gefügten Zustand der Gehäuseschalenelement 40 eine umfänglich geschlossene Dichtungsanordnung aus. Dementsprechend ist das durch die Kabeldurchführung 52 hindurch geführte Kabel 38 dichtend in der Kabeldurchführung 52 gehalten. Feuchtigkeit kann nicht von außen und entlang eines Kabelmantels 58 in das Steckergehäuse 2 gelangen. In gleicher Weise abgedichtet ist das Steckergehäuse 2, namentlich allein das Gehäusebasisteil 4 durch eine umfänglich geschlossene Dichtlippe 54 gegenüber dem Gehäuse 56 abgedichtet.

Das Gehäusekopfteil 6 weist vorliegend zwei Gehäusekopfsegmente 60 auf, die über ein Filmscharnier 62 miteinander verbunden sind. Einer gesonderten Abdichtung dieser Gehäusekopfsegmente 60 bedarf es nicht, da das Gehäusekopfteil 6 im gefügten Zustand in einer Aufnahme 64 des Gehäuses 56 angeordnet ist, welches über die Dichtlippe 54 nach außen abgedichtet ist (vgl. Figur 5). Eines der Gehäusekopfsegmente 60, welches im Folgenden als Gehäusekopfdeckel 66 bezeichnet wird, hat eine sich in Umfangsrichtung erstreckende Einführnut 68, die sich zu einer Randseite 70 des Gehäusekopfdeckels 66 öffnet und in Umfangsrichtung bis zu einer Steckkontaktaufnahme 72 ragt, welche einen der in Figur 2 gezeigten Steckkontakte 74 aufnimmt. Ein korrespondierend hierzu ausgebildeter Steckkontakt 76 ist in einer Ausnehmung des anderen Gehäusekopfsegmentes 60 aufgenommen und wird durch einen Haltezapfen 78, der an der in Einführrichtung vorderen Seite von einer halbkreisförmigen Trennwand 80 des Gehäusekopfdeckels 66 abragt, in Position gehalten. Zwei weitere Steckkontakte 82, 84 sind in zu der Trennebene der Gehäusekopfsegmente 60, 66 hin offenen Ausnehmungen eingelegt und dort fixiert. Bei geschlossenem Gehäusekopfteil 6 liegen diese Steckkontakte 82, 84 mit ihrer zwisehen Vorsprüngen ausgebildeten Haltenut 86 auf Höhe der vervollständigten Trennwand 80, wobei die Vorsprünge die Trennwand 80 auf der Vorderseite und der Innenseite überragen und sind damit in axialer Richtung fixiert.

Zur Befestigung des Kabels 38 wird der Kabelmantel derart entfernt, dass einerseits die einzelnen elektrischen Adern 88, 90, 94 des Kabels 38 mit ihren zugehörigen Kabelmänteln stirnseitig an dem Kabel 38 freiliegen sowie eine Abschirmung 96 des Kabels 38 das freie Ende des Kabelmantels 58 geringfügig überragt. Die einzelnen Kabeladern 88 bis 94 werden in an sich bekannter Weise durch Crimpen mit den Steckkontakten 74, 76, 82, 84 verbunden. Die Steckkontakte 74, 82, 84 werden in das Gehäusekopfsegment 60 eingelegt. Die dem Steckkontakt 74 zugeordnete Ader 90, d.h. das isolierte Kabel wird durch die Einführnut 68 geführt. Der Steckkontakt 74 wird in die Steckkontaktaufnahme 72 eingelegt. Danach wird der Gehäusekopfdeckel 66 um das Filmscharnier 62 verschwenkt und das Gehäusekopfteil 6 verschlossen.

Die zuvor auf den Kabelmantel aufgeschobene Schirmanbindung 16 wird nunmehr in axialer Richtung verschoben. Dabei verhaken die Kontaktstege mit der Abschirmung 96 und werden die Bohrungen 28 mit den Zapfen 30 zur Überdeckung gebracht. Diese Ausrichtung ist verhältnismäßig einfach zu handhaben, da wesentlich mehr Bohrungen 28 vorgesehen sind, als Zapfen 30 das Gehäusekopfteil 6 stirnseitig überragen. Es versteht sich von selbst, dass der Umfangsabstand zwischen benachbarten Zapfen 30 einem Vielfachen des Umfangsabstandes der Bohrungen 28 entspricht. Durch Eingriff der Zapfen 30 in die zugeordneten Bohrungen 28 ist das Gehäusekopfteil 6 in seiner geschlossenen Lage gesichert. Danach werden in radialer Richtung die Gehäuseschalenelemente 40 zugeführt, derart, dass die Zapfen 30 in die Zapfenaufnahmen 34 eingebracht werden. Die Verriegelungszapfen 44 greifen in die Aufnahmen 42 ein und verrasten hierin. Das Steckergehäuse 2 ist damit vervollständigt.

Zu Anschluss des so vorbereiteten Kabels 38 mit dem Stecker wird dieser in die Aufnahme 64 eingeschoben. Dabei gleiten die Federarme 14 zunächst an einer leicht konisch ausgebildeten und an dem Gehäuse 56 ausgebildeten Öffnung zu der Aufnahme 64 vorbei, so dass die Federarme 14 nach innen gedrängt werden. Im Zuge einer weiteren Einsteckbewegung gleiten am vorderen freien Ende der Federarme 14 ausgebildete Abschirmkontakte 98 an der Innenumfangsfläche der Aufnahme 64 vorbei. Die Steckbewegung findet ihr Ende, wenn das stirnseitige vordere Ende des Gehäusebasisteils 4 gegen eine die Aufnahme 64 umgebende Wandung des Gehäuses 56 stößt. Einander zugeordnete Befestigungselemente können vorgesehen sein, um das Gehäusebasisteil 4 mit dem Gehäuse 56 des Verbrauchers zu verbinden, so dass der Stecker unverlierbar gehalten ist. Die nach vorne geneigten Kontaktstege 22 können dabei als Zugentlastung wirken, die über die Abschirmung 96 das zugeführte Kabel 38 in Längsrichtung an dem Steckergehäuse 2 sichern.

### Bezugszeichenliste

- 2: Steckergehäuse
- 4: Gehäusebasisteil
- 6: Gehäusekopfteil
- 8: Glockenende
- 10: Spitzende
- 12: Ringspalt
- 14: Federarm
- 16: Schirmanbindung
- 18: Ringsegment
- 20: Bohrung
- 22: Kontaktstege
- 24: Trichteröffnung
- 26: Kranz
- 28: Bohrung
- 30: Zapfen
- 32: Zapfenkopf
- 34: Zapfenaufnahme
- 36: Anschlag
- 38: Kabel
- 40: Gehäuseschalenelement
- 42: Aufnahme
- 44: Verriegelungszapfen
- 46: Gehäusebasisdichtlippe
- 48: Randseite
- 50: Kabeldichtlippe
- 52: Kabeldurchführung
- 54: Dichtlippe
- 56: Gehäuse
- 58: Kabelmantel
- 60: Gehäusekopfsegment
- 62: Filmscharnier
- 64: Aufnahme
- 66: Gehäusekopfdeckel
- 68: Einführnut
- 70: Randseite
- 72: Steckkontaktaufnahme
- 74: Steckkontakt
- 76: Steckkontakt
- 78: Haltezapfen
- 80: Trennwand
- 82: Steckkontakt
- 84: Steckkontakt
- 86: Haltenut
- 88: Ader
- 90: Ader
- 92: Ader
- 94: Ader
- 96: Abschirmung
- 98: Abschirmkontakt

## Patentansprüche

1. Stecker, insbesondere für die elektrische Anbindung eines Verbrauchers in einem Kraftfahrzeug mit einem Steckergehäuse (2) mit einer Kabeldurchführung (52) und wenigstens einer einen elektrischen Steckkontakt (74, 76, 82, 84) zugeordneten Öffnung und welches ein die Kabeldurchführung (52) ausbildendes Steckerbasisteil (4) und ein die wenigstens eine Öffnung aufweisendes Gehäusekopfteil (6) umfasst, die unter Zwischenlagerung einer außen an dem Steckergehäuse (2) freiliegenden Schirmanbindung (16) miteinander verbunden sind, wobei
die Schirmanbindung (16) von der Außenseite des Steckergehäuses (2) nach innen geführt ist und mit einer Abschirmung (96) eines Kabels (38) kontaktierbar ist,
**dadurch gekennzeichnet,**
**dass** die Schirmanbindung (16) mehrere auf den Umfang des Steckergehäuses (2) verteilt angeordnete Abschirmkontakte (98) ausbildet, die an dem freien Ende von beweglich in dem Steckergehäuse (2) gehaltenen Federarm (14) der Schirmanbindung (16) ausgebildet sind.

2. Stecker nach Anspruch 1, **dadurch gekennzeichnet, dass** das Gehäusebasisteil (4) und das Gehäusekopfteil (6) sich in Kabelerstreckungsrichtung überdeckend ausgebildet sind und zwischen sich einen Ringspalt (12) freilassen, in dem ein Kranz (26) von Federarmen (14) radial beweglich gehalten ist.

3. Stecker nach Anspruch 1 oder 2, **dadurch gekennzeichnet, dass** die Schirmanbindung (16) ein Ringsegment (18) aufweist, deren Bohrung (28) durch Kontaktstege (22) überragt wird und von deren Außenumfang die Federarme(14) abgehen.

4. Stecker nach Anspruch 3, **dadurch gekennzeichnet, dass** das Ringsegment (18) wenigstens eine Bohrung (28) aufweist, die von einem eine Stirnseite des Gehäusekopfteils (6) abragenden Zapfen (30) durchragt ist.

5. Stecker nach Anspruch 4, **dadurch gekennzeichnet, dass** zu jedem Zapfen (30) in dem Gehäusebasisteil (4) eine Zapfenaufnahme (34) zur verdrehsicheren Halterung des Zapfens (30) ausgeformt ist.

6. Stecker nach Anspruch 4 oder 5, **dadurch gekennzeichnet, dass** der Zapfen (30) einen verdickten Zapfenkopf (32) aufweist, dem gehäusebasisseitig ein Anschlag (36) zugeordnet ist.

7. Stecker nach einem der vorherigen Ansprüche, **dadurch gekennzeichnet, dass** das Gehäusebasisteil (4) eine Dichtlippe (54) zu dichtende Anlage an ein den Stecker aufnehmendes Gehäuse (56) ausbildet, die aus einer Komponente gebildet ist, die eine geringere Härte als das das Gehäusebasisteil (4) ausbildende Material hat.

8. Stecker nach einem der vorherigen Ansprüche, **dadurch gekennzeichnet, dass** die Kabeldurchführung (52) wenigstens eine an einen Kabelmantel (58) anlegbare Kabeldichtlippe (50) umfasst, die aus einer Komponente gebildet ist, die eine geringere Härte als das das Gehäusebasisteil (4) ausbildende Material hat.

9. Stecker nach Anspruch 7 oder 8, **dadurch gekennzeichnet, dass** die Dichtlippe (54) und die Kabeldichtlippe (50) einteilig an jeweils einem Grundkörper eines Gehäuseschalenelementes 40 ausgebildet sind.

10. Stecker nach einem der vorherigen Ansprüche, **dadurch gekennzeichnet, dass** das Gehäusebasisteil (4) wenigstens zwei Gehäuseschalenelemente (40) umfasst, die unter Einschluss einer randseitig an den Gehäuseschalenelementen (40) ausgebildeten Gehäusebasisdichtlippe (46) gefügt sind.

11. Stecker nach Anspruch 9 oder 10, **dadurch gekennzeichnet, dass** die Gehäuseschalenelemente (40) identisch ausgebildet sind.

12. Stecker nach einem der vorherigen Ansprüche, **dadurch gekennzeichnet, dass** das Gehäusekopfteil (6) wenigstens zwei Gehäusekopfsegmente (60, 66) umfasst, die über ein Filmscharnier (62) miteinander verbunden sind, wobei eines der Gehäusekopfsegmente (66) eine randseitig offene und zu einer Steckkontaktaufnahme (72) führende Einführnut (68) aufweist.

13. Stecker nach Anspruch 12, **dadurch gekennzeichnet, dass** sich die Einführnut (68) im gefügten Zustand innerhalb des Gehäusebasisteils (4) befindet.

## Claims

1. Plug, particularly for the electrical connection of a load in a motor vehicle with a plug housing (2) with a cable bushing (52) and at least one opening assigned to an electrical plug contact (74, 76, 82, 84), and which comprises a plug base part (4) forming the cable bushing (52) and a housing top part (6) comprising the at least one opening, which are interconnected by mounting therebetween a shield attachment (16) which is exposed on the outside on the plug housing (2), wherein
the shield attachment (16) is guided from the outside of the plug housing (2) inwards and is contactable with a shield (96) of a cable (38),
**characterized in**
**that** the shield attachment (16) forms a plurality of shield contacts (98) which are arranged and distributed on the circumference of the plug housing (2) and are formed at the free end of spring arms (14) of the shield attachment (16) which are movably held in the plug housing (2).

2. Plug according to claim 1, **characterized in that** the housing base part (4) and the housing top part (6) are formed in superimposed fashion in cable extension direction and leave therebetween an annular gap (12) in which a rim (26) of spring arms (14) is radially movably held.

3. Plug according to claim 1 or 2, **characterized in that** the shield attachment (16) comprises a ring segment (18), the bore (28) of which is towered by contact ribs (22) and from the outer circumference of which the spring arms (14) depart.

4. Plug according to claim 3, **characterized in that** the ring segment (18) comprises at least one bore (28) penetrated by a pin (30) projecting from a front side of the housing top part (6).

5. Plug according to claim 4, **characterized in that** for each pin in the housing base part (4) a pin receptacle (34) is formed for the anti-rotation mounting of the pin (30).

6. Plug according to claim 4 or 5, **characterized in that** the pin (30) has a thickened pin head (32) which has assigned thereto a stop (36) at the housing base side.

7. Plug according to any one of the preceding claims, **characterized in that** the housing base part (4) forms a sealing lip (54) for the sealing abutment on a housing (56) which receives the plug and which is made of a component having a lesser hardness than the material forming the housing base part (4).

8. Plug according to any one of the preceding claims, **characterized in that** the cable bushing (52) comprises at least one cable sealing lip (50) which is abuttable on a cable sheath (58) and which is made of a component having a lesser hardness than the material forming the housing base part (4).

9. Plug according to claim 7 or 8, **characterized in that** the sealing lip (54) and the cable sealing lip (50) are formed as one part on a respective base body of a housing shell element (40).

10. Plug according to any one of the preceding claims, **characterized in that** the housing base part (4) comprises at least two housing shell elements (40) which are joined under inclusion of a housing base sealing lip (46) formed at the edge side on the housing shell elements (40).

11. Plug according to claim 9 or 10, **characterized in that** the housing shell elements (40) are made identical.

12. Plug according to any one of the preceding claims, **characterized in that** the housing top part (6) comprises at least two housing top segments (60, 66) which are interconnected via a film hinge (62), wherein one of the housing top segments (66) has an insertion groove (68) which is open at the edge side and leads to a plug contact receptacle (72).

13. Plug according to claim 12, **characterized in that** the insertion groove (68) in the joined state is positioned within the housing base part (4).

## Revendications

1. Connecteur enfichable, notamment pour le branchement électrique d'un récepteur-consommateur dans un véhicule automobile, comprenant un boitier de connecteur enfichable (2) avec un passage de câble (52) et au moins une ouverture associée à une fiche de contact électrique (74, 76, 82, 84), et qui comprend une partie de base de connecteur (4) formant le passage de câble (52), et au moins une partie de tête de boitier (6) présentant ladite au moins une ouverture, qui sont reliées l'une à l'autre avec interposition d'une attache de blindage (16) dégagée à l'extérieur sur le boitier de connecteur enfichable (2), connecteur enfichable dans lequel
l'attache de blindage (16) est menée du côté extérieur du boitier de connecteur enfichable (2) vers l'intérieur et peut être mise en contact avec un blindage (96) d'un câble (38),
**caractérisé**
**en ce que** l'attache de blindage (16) forme plusieurs contacts de blindage (98) agencés de manière répartie le long de la périphérie du boitier de connecteur enfichable (2), et réalisés à l'extrémité libre de bras de ressort (14) de l'attache de blindage (16) maintenus de manière mobile dans le boitier de connecteur enfichable (2).

2. Connecteur enfichable selon la revendication 1,
**caractérisé en ce que** la partie de base de boitier (4) et la partie de tête de boitier (6) sont configurées de manière à se chevaucher dans la direction d'étendue du câble, et laissent libre entre-elles un interstice annulaire (12) dans lequel est maintenue radialement mobile, une couronne (26) de bras de ressort (14).

3. Connecteur enfichable selon la revendication 1 ou la revendication 2, **caractérisé en ce que** l'attache de blindage (16) présente un segment annulaire (18) dont l'alésage (28) est chevauché par des nervures de contact (22) et de la périphérie extérieure duquel sont issus les bras de ressort (14).

4. Connecteur enfichable selon la revendication 3,
**caractérisé en ce que** le segment annulaire (18) présente au moins un alésage (28) qui est traversé par un tenon (30) faisant saillie d'une face frontale de la partie de tête de boitier (6).

5. Connecteur enfichable selon la revendication 4,
**caractérisé en ce qu'**en correspondance de chaque tenon (30), il est formé dans la partie de base de boitier (4), un logement d'accueil de tenon (34) pour assurer le maintien bloqué en rotation du tenon (30).

6. Connecteur enfichable selon la revendication 4 ou la revendication 5, **caractérisé en ce que** le tenon (30) présente une tête de tenon (32) renflée, à laquelle est associée une butée (36) dans la partie de base de boitier.

7. Connecteur enfichable selon l'une des revendications précédentes, **caractérisé en ce que** la partie de base de boitier (4) forme une lèvre d'étanchéité (54), qui est destinée à venir en appui étanche contre un boitier (56) recevant le connecteur enfichable, et est constituée d'un composant possédant une dureté moindre que le matériau constituant la partie de base de boitier (4).

8. Connecteur enfichable selon l'une des revendications précédentes, **caractérisé en ce que** le passage de câble (52) comporte au moins une lèvre d'étanchéité de câble (50), qui peut s'appliquer contre une gaine de câble (58), et est constituée d'un composant possédant une dureté moindre que le matériau constituant la partie de base de boitier (4).

9. Connecteur enfichable selon la revendication 7 ou la revendication 8, **caractérisé en ce que** la lèvre d'étanchéité (54) et la lèvre d'étanchéité de câble (50) sont réalisées chacune respectivement d'un seul tenant avec et sur un corps de base d'un élément de coque de boitier (40).

10. Connecteur enfichable selon l'une des revendications précédentes, **caractérisé en ce que** la partie de base de boitier (4) comprend au moins deux éléments de coque de boitier (40), qui sont assemblés avec interposition d'une lèvre d'étanchéité de partie de base de boitier (46) formée sur le bord des éléments de coque de boitier (40).

11. Connecteur enfichable selon la revendication 9 ou la revendication 10, **caractérisé en ce que** les éléments de coque de boitier (40) sont de configuration identique.

12. Connecteur enfichable selon l'une des revendications précédentes, **caractérisé en ce que** la partie de tête de boitier (6) comprend au moins deux segments de tête de boitier (60, 66), qui sont reliés l'un à l'autre par l'intermédiaire d'une charnière à film (62), l'un des segments de tête de boitier (66) présentant une rainure d'insertion (68) ouverte en bordure et menant à un logement de fiche de contact (72).

13. Connecteur enfichable selon la revendication 12, **caractérisé en ce que** dans l'état assemblé, la rainure d'insertion (68) se trouve à l'intérieur de la partie de base de boitier (4).
